# EUROPÄISCHE PATENTSCHRIFT

(11) **EP 1 651 871 B1**
(45) Veröffentlichungstag und Bekanntmachung des Hinweises auf die Patenterteilung: **22.11.2006**
(21) Anmeldenummer: 04726989.9
(22) Anmeldetag: 13.04.2004
(51) Int. Cl.: F15B 15/08

(54) **DREH- ODER SCHWENKVORRICHTUNG UND ANSCHLUSSMODUL FÜR EINE DREH- ODER SCHWENKVORRICHTUNG**
ROTARY OR PIVOTING DEVICE AND CONNECTION MODULE FOR A ROTARY OR PIVOTING DEVICE
DISPOSITIF DE ROTATION OU DE PIVOTEMENT ET MODULE DE RACCORDEMENT POUR DISPOSITIF DE ROTATION OU DE PIVOTEMENT

(30) Priorität: 11.04.2003 DE 10317282
(43) Veröffentlichungstag der Anmeldung: 03.05.2006
(73) Patentinhaber: Schunk GmbH & Co KG Fabrik für Spann- und Greifwerkzeuge, 74348 Lauffen am Neckar (DE)
(72) Erfinder: HOCH, Andreas, 74388 Talheim (DE); MÖSSINGER, Frank, 74078 Heilbronn (DE)
(74) Vertreter: Bulling, Alexander
(86) Internationale Anmeldenummer: PCT/EP2004/003895
(87) Internationale Veröffentlichungsnummer: WO 2005/061906

(56) Entgegenhaltungen:
- DE-A- 3 613 484
- DE-A- 19 532 035
- DE-U- 9 314 412
- US-A- 2 963 260
- US-A- 3 056 573
- US-A- 3 148 595
- US-A- 3 338 140
- US-A- 3 591 127

## Beschreibung

Die Erfindung betrifft eine Dreh- oder Schwenkvorrichtung mit einem Gehäuse mit wenigstens einem in dem Gehäuse untergebrachten, durch Druckmittel beaufschlagbaren Arbeitskolben und mit einem von dem Arbeitskolben über eine Drehkopplung drehangetriebenen, in dem Gehäuse drehbar gelagerten Schwenkteil. Die Erfindung betrifft auch ein Anschlussmodul für eine derartige Vorrichtung.

Derartige Dreh- oder Schwenkvorrichtungen sind beispielsweise aus der DE 33 06 480 C2 oder DE 36 13 484 bekannt geworden. Bei diesen Dreh- oder Schwenkvorrichtungen ist der Arbeitskolben in einem in das Gehäuse eingearbeiteten Zylinder gelagert. Die Bearbeitung der Oberfläche des Zylinders ist relativ aufwändig. Die Zylinderoberfläche muss eine sehr genaue Bearbeitung und hohe Güte aufweisen, um eine lange Lebensdauer der Vorrichtung zu gewährleisten. Außerdem ist die Oberfläche des Zylinders aufgrund des Schwenkteils und dessen Lagerung nur erschwert beziehungsweise nur bedingt zugänglich.

Aus der US 3,148,595 ist eine Schwenkvorrichtung bekannt geworden, bei der in ein Gehäuse Führungsbuchsen eingeschraubt sind. In den Führungsbuchsen sind druckbeaufschlagbare Kolben gelagert.

Aus der DE 195 32 035 A1 ist eine Dreh- oder Schwenkvorrichtung bekannt geworden, bei der der Zylinder in Form von Zylinderrohren ausgebildet ist. Die Zylinderrohre werden mittels Zugankern, die an einem Zylinderkopf angreifen, gegen ein Mittelgehäuse beaufschlagt.

Aus der US 6,283,011 B1 und der EP 0 601 736 A1 sind Zylinderanordnungen bekannt geworden, bei denen Zylinderenden in Grundgehäuse eingeschraubt sind und mit Verschlüssen verschlossen sind.

Der vorliegenden Erfindung liegt die Aufgabe zugrunde, eine Dreh- oder Schwenkvorrichtung vorzuschlagen, die einerseits günstig in der Herstellung ist und andererseits eine hohe Genauigkeit des Zylinders, in dem der Arbeitskolben verschiebbar gelagert ist, aufweist. Außerdem soll die Dreh- oder Schwenkvorrichtung flexibel verwendbar und einsetzbar sein.

Diese Aufgabe wird mit einer Dreh- oder Schwenkvorrichtung mit den Merkmalen des Anspruch 1 gelöst.

Dadurch, dass der Arbeitskolben in wenigstens einem gehäuseseitigen Zylinderrohr verschiebbar gelagert ist, wird vorteilhafterweise erreicht, dass das Zylinderrohr als separates Bauteil mit hochpräzisen Innenabmessungen zur Verfügung gestellt werden kann. Derartige Zylinderrohre sind in ihrer Handhabung und Bearbeitung unproblematisch. Sehr genaue Innenoberflächen, an denen der Arbeitskolben anliegt, sind realisierbar. Dadurch ergibt sich eine hohe Lebensdauer und eine präzisionsgenau arbeitende Schwenkvorrichtung.

Erfindungsgemäß ist dabei vorgesehen, dass das wenigstens eine Zylinderrohr über ein Gewinde in das Gehäuse einschraubbar ausgebildet ist. Hierdurch wird eine Austauschbarkeit des Zylinderrohres möglich. Aufgrund von auftretendem Verschleiß kann das Zylinderrohr ausgetauscht werden und die Lebensdauer und der Dreh- oder Schwenkvorrichtung erhöht werden, ohne das Gehäuse bearbeiten zu müssen.

Bei der Erfindung wird eine sichere Luftführung unabhängig von der Einschraubtiefe des Anschlussmoduls gewährleistet. Außerdem wird die Lage der gehäuseseitigen Anschlüsse bei unterschiedlicher Einschraubtiefe nicht verändert.

Bei einer besonders bevorzugten Ausführungsform der Erfindung ist vorgesehen, dass die Dreh- oder Schwenkvorrichtung ein auf das Zylinderrohe aufgeschraubtes Anschlussmodul umfasst. Als Anschlussmodul kommen beispielsweise ein Deckel, ein Verlängerungsteil, ein Dämpfungsteil oder sonstige Teile in Betracht, die zur Realisierung eines besonderen Arbeitsverhaltens der Schwenk- oder Drehvorrichtung beitragen.

Eine weitere Ausführungsform der Erfindung zeichnet sich dadurch aus, dass der Arbeitskolben über zwei Druckseiten druckbeaufschlagbar ist. Hierbei ist denkbar, dass sich das Zylinderrohr wenigstens über beide Druckseiten erstreckt. Dabei ist vorteilhaft, wenn sich das Zylinderrohr wenigstens über die Länge des Arbeitskolbens sowie seines Kolbenhubs erstreckt. Das Vorsehen von lediglich einem Zylinderrohr hat den Vorteil, dass beide Druckseiten des Arbeitskolbens exakt axial in ein und demselben Zylinderrohr geführt werden.

Allerdings ist auch denkbar, dass jede Druckseite des Kolbens in einem separat ausgebildeten Zylinderrohr verschiebbar gelagert ist. Die beiden Zylinderrohre sind dann entlang einer Achse angeordnet und es finden vorteilhafterweise identische Zylinderrohre Verwendung. Eine derartige Ausbildung hat den Vorteil, dass der Bereich, der zwischen den beiden Druckseiten des Kolbens liegt, zugänglich ist, beispielsweise zur Realisierung der Drehkopplung.

Die Drehkopplung ist vorteilhafterweise derart ausgebildet, dass sie einen kolbenseitigen, ritzelstangenartigen Kopplungsabschnitt und ein den Kopplungsabschnitt kämmendes, schwenkteilseitiges Ritzel umfasst. Bei beidseitig druckbeaufschlagbaren Arbeitskolben liegt der Kopplungsabschnitt vorzugsweise zwischen den beiden Druckseiten. Anstelle eines ritzelstangenartigen Kopplungsabschnitts mit zugehörigem Ritzel ist eine andere Art der Drehkopplung, beispielsweise eine Reibkopplung, erfindungsgemäß ebenfalls möglich.

Zur Verbindung der Luftkammer mit dem Druckraum das Anschlussmodul ist vorzugsweise an der jeweiligen sich in axialer Richtung erstreckenden Innenseite wenigstens eine Ausnehmung vorgesehen. Diese Ausnehmung zur Luftführung kann beispielsweise in Form einer Längsnut ausgestaltet sein. Die Ausnehmung umfasst vorzugsweise eine an der Zylinderrohrstirnseite radial verlaufende Aussparungen, in der die Luft von der radial außenliegenden Seite in den radial innen liegenden Druckraum gelangen kann. Zur Abdichtung sind Dichtmittel, insbesondere Dichtringe, vorgesehen sind.

Außerdem soll die Schwenk- oder Drehvorrichtung zur Realisierung von speziellen Schwenkaufgaben erweiterbar sein.

Zur Erweiterung der Schwenkvorrichtung ist ein Anschlussmodul vorgesehen, dass zur Anordnung an das freie Ende eines einen Arbeitskolben der Dreh- oder Schwenkvorrichtung aufnehmenden Zylinderrohres geeignet ist. Je nach Ausbildung des Anschlussmoduls können bestimmte Dreh- oder Schwenkeigenschaften der Vorrichtung realisiert werden.

Das Anschlussmodul sieht vorteilhafterweise ein Außen- oder Innengewinde zum Aufschrauben auf das freie Ende des Zylinderrohres vor. Ein Aufschrauben auf das Zylinderrohr kann auf einfache Art und Weise und ohne aufwändiges Werkzeug erfolgen.

Das Anschlussmodul kann beispielsweise als Deckelteil zum Verschließen des freien Endes des Zylinderrohrs ausgebildet sein. Ebenso ist denkbar, dass das Anschlussmodul als Anschlagteil zur axialen Hubbegrenzung des Arbeitskolbens ausgebildet sein kann. Dabei kann das Anschlagteil ebenfalls die Funktion eines Deckels beinhalten, der das freie Ende des Zylinderrohres verschließt.

Ferner ist erfindungsgemäß möglich, dass das Anschlussmodul Dämpfmittel zur Dämpfung des Anschlagens des Arbeitskolbens umfasst. Derartige Dämpfmittel können beispielsweise an der dem Arbeitskolben zugewandten Innenseite des Anschlussmoduls vorgesehene Kissen, Polster oder dergleichen sein.

Eine besonders bevorzugte Ausführungsform der Erfindung zeichnet sich dadurch aus, dass das Anschlussmodul unterschiedlich tief auf das Zylinderrohr aufschraubbar ist, wobei über die Einschraubtiefe des Anschlussmoduls der Hub des Arbeitskolbens, und damit der Verdrehwinkel des Schwenkteils, veränderbar ist. Dies hat den Vorteil, dass auf einfache Art und Weise, nämlich durch Verändern der Einschraubtiefe des Anschlussmoduls, der Schwenkwinkel verstellbar ist. Über die Einschraubtiefe kann der Verdrehwinkel des Schwenkteils sehr genau eingestellt werden.

Um ein unerwünschtes Verstellen des Anschlussmoduls, und damit des Verdrehwinkels des Schwenkteils zu unterbinden, kann erfindungsgemäß vorgesehen sein, dass am Anschlussmodul und/oder am Gehäuse Feststellmittel zur Festsetzung des Anschlussmoduls in einer vorgebbaren axialen Lage vorgesehen sind.

Das Anschlussmodul kann unterschiedlich ausgebildet sein. Es ist denkbar, dass das Anschlussmodul einteilig ausgeführt ist. Ebenfalls ist denkbar, dass das Anschlussmodul eine auf das Zylinderrohr aufschraubbare Hülse und ein mit der Hülse verschraubtes Verschlussteil umfasst. Hierbei kann vorgesehen sein, dass die Hülse in axialer Richtung gegenüber dem Zylinderrohr und/oder das Verschluss in axialer Richtung gegenüber der Hülse verstellbar ist.

Eine andere, bevorzugte Ausführungsform des Anschlussmoduls sieht vor, dass das Anschlussmodul ein in wenigstens zwei Stellungen, einer axial inneren und einer axial äußeren Stellung, verschiebliches Anschlagteil umfasst, wobei das Anschlagteil wenigstens in seiner inneren Stellung verriegelbar ist. In der axial inneren, verriegelten Stellung wird eine Zwischenstellung erreicht. Fährt der Arbeitskolben in dieser Zwischenstellung gegen das Anschlagteil, so erfolgt ein Verschwenken des Schwenkteils in lediglich eine Zwischenstellung. Nach Lösen der Verriegelung verfährt der Arbeitskolben in seine Ausgangsstellung; das Schwenkteil verschwenkt ebenfalls in seine Ausgangsstellung.

Vorzugsweise weist das Anschlussmodul Mittel zum Auf- und/oder Abschrauben des Anschlussmoduls auf. Derartige Mittel können beispielsweise Innenseckskantabschnitte, Außensechskantabschnitte, Handläufe zur manuellen Betätigung oder dergleichen sein. Ein einfaches und schnelles Verstellen beziehungsweise Auf- und/oder Abschrauben des Anschlussmoduls wird dadurch gewährleistet.

Weitere vorteilhafte Einzelheiten und Ausgestaltungen der Erfindung sind der nachfolgenden Beschreibung zu entnehmen, in der die Erfindung anhand der in den Figuren dargestellten Ausführungsformen näher beschrieben und erläutert ist.

Es zeigen:
- Figur 1: einen Längsschnitt durch eine erste Ausführungsform einer Schwenkvorrichtung;
- Figur 2: einen Längsschnitt durch eine zweite Ausführungsform einer Schwenkvorrichtung;
- Figur 3: eine Vorderansicht auf die Schwenkvorrichtung gemäß Figur 1 oder Figur 2; und
- Figur 4: einen Teillängsschnitt durch eine dritte Ausführungsform einer Schwenkvorrichtung.

Die in der Figur 1 dargestellte Schwenkvorrichtung 10 weist ein Gehäuse 12 auf, in dem zwei Arbeitskolben 14, 16 längsverschieblich untergebracht sind. Die Arbeitskolben 14, 16 sind über eine Drehkopplung 18 mit einem Schwenkteil 20 drehgekoppelt. Die beiden Arbeitskolben 14, 16 sind in gehäuseseitig angeordneten Zylinderrohren 22, 24, 26, 28 entlang ihrer Längsachse in Richtung der Doppelpfeile 30 längsverschieblich gelagert. Die beiden Arbeitskolben 14, 16 sind bei der gezeigten Ausführungsform jeweils doppelseitig druckbeaufschlagbar ausgebildet. Dazu sind Druckräume 32, 34 und 36, 38 vorgesehen. Die Druckräume sind über nicht dargestellte Zu- beziehungsweise Ableitungen mit Druckspeicher beziehungsweise Druckablässen verbindbar.

Die Arbeitskolben 14, 16 weisen zwischen ihren jeweiligen Druckseiten 40, 42, 44, 46 auf den einander zugewandten Seiten einen kolbenstangenartig ausgebildeten Kopplungsabschnitt 48 und 50 auf. Die beiden Abschnitte 48, 50 kämmen ein schwenkteilseitiges Ritzel 52, das um die Schwenkachse 54 des Schwenkteils 20 beziehungsweise des Ritzels 52 drehbar gelagert ist. Über die derart ausgebildete Drehkopplung 18 wird erreicht, dass beim Beaufschlagen der Druckräume 32 und/oder 38 das Schwenkteil 20 in der dargestellten Ansicht entgegen den Uhrzeigersinn verschwenkt wird. Beim Druckbeaufschlagen der Druckräume 34 und/oder 36 erfolgt eine Verschwenkung des Schwenkteils 20 in Uhrzeigerrichtung.

Die Zylinderrohre 22, 24, 26, 28 sind derart ausgebildet, dass bei maximalen Hüben der Arbeitskolben 16, 18 die Mantelflächen der Arbeitskolben sicher in den Zylinderrohren geführt werden. Die Arbeitskolben 14, 16 weisen im Bereich ihrer Druckseiten 40, 42, 44, 46 entsprechende Dichtungselemente 56 auf. Anstelle des Vorsehens von vier separaten Zylinderrohren 22, 24, 26, 28 kann vorgesehen sein, dass jeder Arbeitskolben 14, 16 in jeweils einem durchgängig ausgebildeten Zylinderrohr axial verschieblich gelagert ist. Im Bereich des Ritzels 52 sind dann allerdings Durchbrüche in den Zylinderrohren vorzusehen, so dass eine Drehkopplung des Ritzels 52 mit den entsprechenden Kopplungsabschnitten 48, 50 möglich ist. Selbstverständlich kann anstelle der dargestellten Zahnstangen/Ritzel-Drehkopplung eine andere Drehkopplung vorgesehen werden, beispielsweise eine kraftschlüssige Reibkopplung.

Die einzelnen Zylinderrohre 22, 24, 26, 28 weisen auf ihrer dem Gehäuse zugewandten, innen liegenden Seite Außengewinde 58 auf, über die sie in das Gehäuse 12 eingeschraubt sind. Zur axialen, positionsgenauen Anordnung der Zylinderrohre weist das Gehäuse 12 Anschlagkanten 60 auf, gegen die die jeweiligen Stirnseiten der Zylinderrohre 22, 24, 26, 28 in ihrer Endmontagelage anstoßen. Durch Vorsehen der Gewinde 58 ist es möglich, im Bedarfsfall Zylinderrohre auszutauschen. Da die Zylinderrohre im Betrieb der Schwenkvorrichtung 10 einem Verschleiß unterliegen, muss bei der erfindungsgemäßen Schwenkvorrichtung lediglich das schadhafte Zylinderrohr ausgetauscht werden. Die restlichen Bauteile der Schwenkvorrichtung, insbesondere das Gehäuse 12, können weiter verwendet werden.

An den freien, gegenüber dem Gehäuse 12 außen liegenden Stirnseiten der Zylinderrohre sind je zwei Anschlussmodule 62, 64 vorgesehen. Bei den Anschlussmodulen 62 handelt es sich um Deckelteile zum Verschließen der Zylinderrohre 22, 28. Die Deckelteile 62 sind auf die freien Stirnseiten der Zylinderrohre 22, 28 aufschraubbar. Dazu weisen die Deckelteile 62 ein Innengewinde und die Zylinderrohre 22, 28 ein Außengewinde 66 auf.

Die Anschlussmodule 64 sind jeweils zweiteilig ausgebildet und weisen eine Hülse 72 und ein mit der Hülse 72 verschraubtes Verschlussteil 74 auf. Selbstverständlich kann vorgesehen sein, dass das Anschlussmodul 64 auch als einteilig ausgebildetes Bauteil vorgesehen ist. Die Innenseite des Verschlussteils 74 dient als Anschlag für die Druckseiten 42 beziehungsweise 46 der Arbeitskolben 14 beziehungsweise 16. Um das Anschlagen zu dämpfen, sind im jeweiligen Arbeitskolben 14, 16 Dämpfmittel 76 vorgesehen, die eine gegenüber dem jeweiligen Arbeitskolben 14, 16 in axialer Richtung dämpfend verschiebbar gelagerte Anschlagstange 78 umfassen. Das freie Ende 80 der jeweiligen Anschlagstange 78 schlägt folglich gegen die Innenseite des Verschlussteils 74 und fängt den sich in Richtung des jeweiligen Verschlussteils 74 bewegenden Arbeitskolben 14, 16 dämpfend ab.

Die Anschlussmodule 64 sind über entsprechende Gewinde auf an den jeweiligen Zylinderrohren 24, 28 vorhandene Außengewinde 66 unterschiedlich tief aufschraubbar, wobei über die Einschraubtiefe der Anschlussmodule 64 der Hub des jeweiligen Arbeitskolbens 14, 16, und damit der Verdrehwinkel des Schwenkteils 20, veränderbar ist.

Die Anschlussmodule 62, 64 - bzw. die Hülsen 72 und die Deckelteile 64 - weisen an ihrer jeweiligen radial außen liegenden Seite eine umlaufende Nut mit einem Dichtring 68 auf. Die Dichtringe 68 wirken dichtend gegen sich in axialer Richtung erstreckende, radial innen liegende Zylinderflächen 82 des Gehäuses 12. Die Zylinderflächen 82 bilden zusammen mit den Hülsen 72 bzw. den Deckelteilen 62 Luftführkammern 84, die über Anschlüsse 86 mit nicht dargestellten Druckleitungen verbindbar sind. Zur Luftführung zu den jeweiligen Druckräumen 32, 34, 36, 38 weisen die Anschlussmodule 62, 64 an ihrer jeweiligen sich in axialer Richtung erstreckenden Innenseite wenigstens eine Ausnehmung 88 auf, die sich bis zu der jeweiligen, dem Anschlussmodul 62, 64 zugewandten Zylinderrohrstirnseite erstreckt, wobei die Ausnehmungen 88 insbesondere als Axialnuten ausgebildet sein können. Die Ausnehmungen 88 können zusätzliche, an den Zylinderrohrstirnseiten radial verlaufende Aussparungen umfassen.

Zum Druckbeaufschlagen oder Druckentlasten der Druckräume 32, 34, 36, 38 kann folglich Luft entlang des Pfeils L von den Anschlüssen 86 über die Luftführkammern 84, die jeweilige Ausnehmung 88 in die jeweiligen Druckraum 32, 34, 36, 38 gelangen. Bei der beschriebenen Anordnung wird eine sichere Luftführung unabhängig von der Einschraubtiefe des jeweiligen Anschlussmoduls 62, 64 gewährleistet. Außerdem wird die Lage der gehäuseseitigen Anschlüsse 86 bei unterschiedlicher Einschraubtiefe nicht verändert.

Die in der Figur 2 dargestellte Schwenkvorrichtung 90 entspricht im Wesentlichen der Schwenkvorrichtung 10 gemäß Figur 1. Entsprechende Bauteile tragen entsprechende Bezugszeichen. Im Gegensatz zu der Schwenkvorrichtung 10 gemäß Figur 1, bei der lediglich eine relativ kleine axiale Verstellung der Anschlussmodule 64 möglich ist, sind bei der Schwenkvorrichtung 90 gemäß Figur 2 Anschlussmodule 92 vorgesehen, die in axialer Richtung relativ lang erstreckende Hülsen 72 aufweisen. Hierdurch kann der Schwenkwinkel des Schwenkteils 20 in einem größeren Bereich variiert werden. Insbesondere können die Anschlussmodule 92 aufgrund der sich in Richtung des Gehäuses 12 relativ weit erstreckenden Verschlussteile 74 den Hub der Arbeitskolben 14, 16 stärker begrenzen als die Anschlussmodule 64 gemäß der Schwenkvorrichtung 10 nach Figur 1. Je nach Einschraubtiefe der Anschlussmodule 92 kann folglich der Schwenkwinkel des Schwenkteils 20 in einem relativ großen Bereich verändert werden. Um ein einfaches und unaufwändiges Verstellen der Schwenkbereiche zu ermöglichen, weisen die Anschlussmodule 62, 64 und 92 Auf- beziehungsweise Abschraubmittel in Form eines Innensechskants 94 auf.

In der Figur 3 ist die Ansicht in Richtung des Pfeils III auf die Schwenkvorrichtung 10 gemäß Figur 1 oder die Schwenkvorrichtung 90 gemäß Figur 2 dargestellt. In dieser Ansicht sind Feststellmittel 100 dargestellt, mit denen die Anschlussmodule 64 beziehungsweise 92 in ihrer axialen Lage festgesetzt werden können. Die Feststellmittel 100 umfassen einen im Gehäuse 12 gehaltenen, schraubenbolzenartig ausgebildeten Feststellstift 102 mit einem Exzenterkopf und ein Klemmteil 106, das von dem Feststellstift 102 durchgriffen wird. Der Exzenterkopf des Feststellstifts 102 sitzt dabei in einer Zylindersenke 104 des Klemmteils 106. Das Klemmteil 106 weist zwei an den jeweiligen Mantelflächen der Anschlussmodule 64, 92 anliegende Klemmflächen 108 auf. Beim Verdrehen des Feststellstifts 102 wird das Klemmteil 106 aufgrund des Exzenterkopfs zwischen die beiden Anschlussmodule 64, 92 geklemmt. Der Exzenterkopf des Feststellstifts 102 wirkt dabei gegen die Wandung der Zylindersenke 104 des Klemmteils 106, das über seine Klemmflächen 108 die Anschlussmodule 64, 92 festsetzt. Zum Lösen der Festsetzung wird der Feststellstift 102 um eine 1/4- bis 1/2-Drehung verdreht. Ein Festsetzen der Anschlussmodule 64, 92 erfolgt damit auf einfache und dennoch sehr effektive Art und Weise.

Zur Halterung des Feststellstifts 102 in axialer Richtung kann der Feststellstift eine radial umlaufende Nut aufweisen, in die ein quer zur Längsachse des Feststellstifts 102 verlaufender Haltestift so eingreift, dass der Feststellstift 102 zwar drehbar, aber nicht in seiner axialen Richtung verschiebbar gehalten ist.

Die in der Figur 4 dargestellte Schwenkvorrichtung 110 weist ein den Schwenkvorrichtungen 10 und 90 entsprechendes Gehäuse 12 mit entsprechenden Bauteilen auf, die den Schwenkvorrichtungen 10, 90 gemäß den Figuren 1 und 2 entsprechende Bezugszeichen tragen. An den freien Stirnseiten der Zylinderrohre 24, 28 sind bei der Schwenkvorrichtung 10 Anschlussmodule 112 vorgesehen, bei denen je ein in zwei Stellungen verschiebbares Anschlagteil 114 vorgesehen ist, das in seiner axial innen liegenden Stellung verriegelbar ist. Hierdurch wird erreicht, dass die Arbeitskolben 14, 16 und damit das Schwenkteil 20 in einer vorgegebenen Zwischenstellung angefahren werden kann. Das der Druckseite 42 zugewandte Anschlagteil 114 befindet sich hierbei in der verriegelten Zwischenstellung.

Die Anschlussmodule 112 weisen jeweils eine in einem gemeinsamen Zusatzgehäuse 113 untergebrachte Hülse 116 auf, in der das kolbenartig ausgebildete Anschlagteil 114 axial verschiebbar gelagert ist. Dazu ist ein Druckraum 118 auf der dem jeweiligen Arbeitskolben 14, 16 abgewandten Seite des Anschlagteils 114 vorgesehen. Der Druckraum 118 wird über einen Druckanschluss 119 druckbeaufschlagt bzw. druckentlastet. Die Luft wird dabei über eine an der jeweiligen Hülse 116 radial außen liegende, umlaufende Ringnut 123 und über mit der Nut 123 verbundene Durchbrüche in Form insbesondere Bohrungen 125 in bzw. aus dem Druckraum 118 geführt.

Bei Druckbeaufschlagung des Druckraums 118 wird das Anschlagteil 114 in die Zwischenstellung verfahren. Dazu verfährt das Anschlagteil 114 so weit in Richtung des jeweiligen Arbeitskolbens 14, 16, bis es mit seinem ringbundartigen Anschlag 132 gegen einen hülsenseitigen Anschlag 134 schlägt. Aufgrund der Druckbeaufschlagung des Druckraumes 118 verfährt dann ein an der Innenseite des Anschlagteils 114 axial verschiebbar gelagerter Verriegelungskolben 120 gegen die Federkraft einer Druckfeder 122 in Richtung des jeweils zugehörigen Arbeitskolbens 14, 16. Der Verriegelungskolben 120 sieht Führungsschrägen 124 vor, die sich an eine Aufnahme 126 für Verriegelungskugeln 128 anschließen. Die Verriegelungskugeln 128 liegen in der Ausgangsstellung teils in den Aufnahmen 126, teils in an dem Anschlagteil 114 vorgesehenen, sich in radialer Richtung erstreckenden Aufnahmedurchbrüchen 129. Die Wandung der die Aufnahmedurchbrüche 129 umgebenden Bereiche des Anschlagteils 114 weisen dabei ungefähr den halben Kugeldurchmesser auf. Vorzugsweise sind über den Umfang des Anschlagteils mehrere, in gleichen Abständen zueinander angeordnete Verriegelungskugeln 128 vorgesehen.

Beim Verfahren in die Verriegelungslage werden die Kugeln 128 aus ihren Aufnahmen 126 über die Führungsschrägen 124 nach radial außen in an der Innenseite der Hülse 116 vorgesehene Verriegelungsaufnahmen 130 zwangsgeführt. Die Verriegelungsaufnahmen 130 erstrecken sich ungefähr einen halben Kugeldurchmesser in radiale Richtungen. Die Verriegelungsaufnahmen 130 können entweder als einzelne Aufnahmen oder als eine einzige umlaufende, ringnutartige Aufnahme ausgebildet sein.

Die Geometrien der Aufnahmen 126, der Verriegelungskugeln 128, der Aufnahmedurchbrüche 129 und der Verriegelungsaufnahmen 130 sind derart, dass in der verriegelten Zwischenstellung von dem jeweiligen Arbeitskolben 14, 16, beziehungsweise den Dämpfungsmitteln 76, axial auf das jeweilige Anschlagteil 114 wirkende Kräfte über die Verriegelungskugeln 128 in die Hülse 116 und von der Hülse über die Verschraubung der Hülse mit dem Gehäuse 12 in das Gehäuse 12 abgeleitet werden.

Die verriegelte Zwischenstellung wird so lange aufrechterhalten, so lange der Druckraum 118 druckbeaufschlagt ist. Wird der Druckraum 118 druckfrei geschaltet, so wird zunächst über die Druckfeder 122 der Verriegelungskolben 120 nach axial außen verschoben. Dadurch fallen die Verriegelungskugeln 128 in die Aufnahmen 126. Beim Verfahren des Arbeitskolbens 14, 16 gegen das Anschlagteil 114 wird das Anschlagteil 114 samt Verriegelungskolben 120 und Verriegelungskugeln 128 nach axial außen mitgenommen, bis das Anschlagteil 114 seine Ausgangsstellung erreicht hat. Es erfolgt eine Verschwenkung des Schwenkteils 20 in die Ausgangslage.

Vorteilhafterweise kann folglich durch Druckbeaufschlagung beziehungsweise Druckfreischaltung des Druckraums 118 die Zwischenstellung aktiviert beziehungsweise deaktiviert werden. Ein besonderer Vorteil der beschriebenen Ausführungsform ist der, dass ein Rückfahren des Anschlagteils 114 durch Drucklosschalten des Druckraums 114 auch unter axialen Lasten möglich ist.

Die beschriebenen Schwenkvorrichtungen 10, 90 und 110 sind sehr flexibel einsetzbar, da sie alle ein identisches Gehäuse 12 beziehungsweise identische Zylinderrohre aufweisen. Je nach Arbeitseinsatz der Schwenkvorrichtungen können entsprechende Anschlussmodule 62, 64, 92 oder 112 vorgesehen werden. Ein Wechsel der Anschlussmodule erfolgt mit geringem Aufwand und ist mit einfachem Werkzeug möglich.

Sämtliche in der Beschreibung, den Ansprüchen und den Zeichnungen dargestellte Merkmale können sowohl einzeln, als auch in beliebiger Kombination miteinander erfindungswesentlich sein.

## Patentansprüche

1. Dreh- oder Schwenkvorrichtung (10, 90, 110) mit einem Gehäuse (12), mit wenigstens einem in dem Gehäuse (12) untergebrachten, durch Druckmittel beaufschlagbaren Arbeitskolben (14, 16) und mit einem von dem Arbeitskolben (14, 16) über eine Drehkopplung (18) drehangetrieben, in dem Gehäuse (12) drehbar gelagerten Schwenkteil (20), wobei der Arbeitskolben (14, 16) in wenigstens einem über ein Gewinde (58) in das Gehäuse (12) einschraubbaren Zylinderrohr (22 bis 28) verschiebbar gelagert ist, wobei die dem Gehäuse abgewandte Seite des Zylinderrohrs (22 bis 28) ein Gewinde (66) und ein auf das Gewinde aufschraubbares Anschlussmodul (62, 64, 92, 112) umfasst, wobei das Anschlussmodul (62, 64, 92, 112) an der radial außen liegenden Seite gegen das Gehäuse (12) derart abgedichtet ist, dass eine mit dem jeweiligen Druckraum (32, 34, 36, 38) verbundene Luftkammer (84) gebildet wird, die über gehäuseseitige Anschlüsse (86) mit einer Druckleitung verbindbar ist.

2. Vorrichtung (10, 90, 110) nach Anspruch 1, **dadurch gekennzeichnet, dass** der Arbeitskolben (14, 16) über zwei Druckseiten (40, 42, 44, 46) druckbeaufschlagbar ist.

3. Vorrichtung (10, 90, 110) nach Anspruch 1 oder 2, **dadurch gekennzeichnet, dass** sich das Zylinderrohr (22 bis 28) wenigstens über beide Druckseiten (40, 42 und 44, 46) erstreckt.

4. Vorrichtung (10, 90, 110) nach Anspruch 3, **dadurch gekennzeichnet, dass** jede Druckseite (40, 42 und 44, 46) des Kolbens in einem separaten Zylinderrohr (22 bis 28) verschiebbar gelagert ist.

5. Vorrichtung (10, 90, 110) nach einem der vorhergehenden Ansprüche, **dadurch gekennzeichnet, dass** die Drehkopplung (18) einen kolbenseitigen, ritzelstangenartigen Kopplungsabschnitt (48, 50) und ein den Kopplungsabschnitt (48, 50) kämmendes, schwenkteilseitiges Ritzel (52) umfasst.

6. Vorrichtung (10, 90, 110) nach einem der vorhergehenden Ansprüche, **dadurch gekennzeichnet, dass** das an der freien Seite des Zylinderrohrs (22 bis 28) vorgesehene Gewinde zum Aufschrauben des Anschlussmoduls (62, 64, 92, 112) ein Außen- und/oder Innengewinde (66) ist.

7. Vorrichtung (10, 90, 110) nach einem der vorhergehenden Ansprüche , **dadurch gekennzeichnet, dass** zur Abdichtung Dichtmittel (68) zwischen der radial äußeren Mantelfläche des Anschlussmoduls (62, 64, 92, 112) und einer radial innen liegenden Zylinderfläche (82) des Gehäuses (12) derart vorgesehen sind, dass eine Luftführung unabhängig von der Einschraubtiefe des Anschlussmoduls (62, 64) möglich ist.

8. Vorrichtung (10, 90, 110) nach einem der vorhergehenden Ansprüche, **dadurch gekennzeichnet, dass** zur Verbindung der Luftkammer (84) mit dem Druckraum (32, 34, 36, 38) das Anschlussmodul (62, 64) an der jeweiligen sich in axialer Richtung erstreckenden Innenseite wenigstens eine Ausnehmung (88) aufweist.

9. Vorrichtung (10, 90, 110) nach Anspruch 8, **dadurch gekennzeichnet, dass** die Ausnehmungen (88) eine an den Zylinderrohrstirnseiten radial verlaufende Aussparung umfasst.

10. Vorrichtung (10, 90, 110) nach einem der vorhergehenden Ansprüche, **dadurch gekennzeichnet, dass** das Anschlussmodul ein Außen- und/oder Innengewinde zum Aufschrauben auf das freie Ende des Zylinderrohrs (22 bis 28) umfasst.

11. Vorrichtung (10, 90, 110) nach Anspruch 9 oder 10, **dadurch gekennzeichnet, dass** das Anschlussmodul als Deckelteil zum Verschließen des freien Endes des Zylinderrohres (22 bis 28) ausgebildet ist.

12. Vorrichtung (10, 90, 110) nach Anspruch 9, 10 oder 11, **dadurch gekennzeichnet, dass** das Anschlussmodul als Anschlagteil zur axialen Hubbegrenzung des Arbeitskolbens (14, 16) ausgebildet ist.

13. Vorrichtung (10, 90, 110) nach einem der Ansprüche 9 bis 12, **dadurch gekennzeichnet, dass** das Anschlussmodul Dämpfmittel zur Dämpfung des Anschlagens des Arbeitskolbens (14, 16) umfasst.

14. Vorrichtung (10, 90, 110) nach einem der Ansprüche 9 bis 13, **dadurch gekennzeichnet, dass** das Anschlussmodul unterschiedlich tief auf das Zylinderrohr aufschraubbar ist, wobei über die Einschraubtiefe des Anschlussmoduls der Hub des Arbeitskolbens (14, 16), und damit der Verdrehwinkel des Schwenkteils (20), veränderbar ist.

15. Vorrichtung (10, 90, 110) nach Anspruch 14, **dadurch gekennzeichnet, dass** am Anschlussmodul und/oder am Gehäuse (12, 113) Feststellmittel (100) zur Festsetzung des Anschlussmoduls in einer vorgebbaren axialen Lage vorgesehen sind.

16. Vorrichtung (10, 90, 110) nach einem der Ansprüche 9 bis 15, **dadurch gekennzeichnet, dass** das Anschlussmodul eine auf das Zylinderrohr aufschraubbare Hülse (72, 116) und ein mit der Hülse (72, 116) verschraubtes Verschlussteil (74) umfasst.

17. Vorrichtung (10, 90, 110) nach Anspruch 16, **dadurch gekennzeichnet, dass** die Hülse (72, 116) in axialer Richtung gegenüber dem Zylinderrohr (22 bis 28) und/oder das Verschlussteil (74) in axialer Richtung gegenüber der Hülse (72, 116) verstellbar ist.

18. Vorrichtung (10, 90, 110) nach einem der Ansprüche 10 bis 17, **dadurch gekennzeichnet, dass** das Anschlussmodul ein in wenigstens zwei Stellungen, einer axial inneren und einer axial äußeren Stellung, verschiebliches Anschlagteil (114) umfasst, wobei das Anschlagteil (114) wenigstens in seiner inneren Stellung verriegelbar ist.

19. Vorrichtung (10, 90, 110) nach einem der Ansprüche 9 bis 18, **dadurch gekennzeichnet, dass** zur Verbindung der Luftkammer (84) mit dem Druckraum (32, 34, 36, 38) das Anschlussmodul (62, 64) an der jeweiligen sich in axialer Richtung erstreckenden Innenseite wenigstens eine Ausnehmung (88) aufweist.

## Claims

1. Rotating or pivoting device (10, 90, 110) with a housing (12) and with at least one working piston (14, 16) disposed in the housing (12) which can be subjected to a pressurizing medium and with a pivoting part (20) mounted for rotation in the housing (12) and driven for rotation by the working piston (14, 16) via of a rotating coupling mechanism (18), wherein the working piston (14, 16) is borne for displacement in at least one cylinder tube (22 through 28) which can be screwed via a thread (58) into the housing (12), wherein the cylinder tube (22 to 28) has a thread (66) at its end facing away from the housing and a connection module (62, 64, 92, 112) which can be screwed onto the thread (66), wherein a radially outer side of the connection module (62, 64, 92, 112) is sealed with respect to the housing (12) in such a fashion that an air chamber (84) is formed which is connected to the associated pressure chamber (32, 34, 36, 38), wherein the air chamber (84) can be connected to a pressurized conduit via connections (86) disposed on the housing.

2. The device (10, 90, 110) of claim 1, **characterized in that** the working piston (14, 16) can be subjected to pressure via two pressure sides (40, 42, 44, 46).

3. Device (10, 90, 110) of claim 1 or 2, **characterized in that** the cylinder tubes (22 through 28) extend at least both pressure sides (40, 42 and 44, 46).

4. The device (10, 90, 110) of claim 3, **characterized in that** each pressure side (40, 42 and 44, 46) of the piston is borne for displacement in a separate cylinder tube (22 through 28).

5. Device (10, 90, 110) according to any one of the preceding claims, **characterized in that** the rotational coupling (18) comprises a piston-sided rack-like coupling section (48, 50) and a pinion (52) disposed on the pivoting member side in combed engagement with the coupling section (48, 50).

6. Device (10, 90, 110) according to any one of the preceding claims, **characterized in that** the thread disposed on the free end of the cylinder tube (22 to 28) for accepting the screwed-on connection module (62, 64, 92, 112) is an outer and/or inner thread (66).

7. The device (10, 90, 110) of any one of the preceding claims, **characterized in that** sealing means (68) are disposed between a radially outer jacket surface of the connection module (62, 64, 92, 112) and a radially inner cylinder surface (82) of the housing (12) in such a manner that an air passage is created independent of the screw-in depth of the connection module (62, 64).

8. Device (10, 90, 110) of any one of the preceding claims, **characterized in that** the connection module (62, 64) has at least one recess (88) extending in the axial direction on an inner side for connection of the air chamber (84) to the pressure chamber (32, 34, 36, 38).

9. The device (10, 90, 110) of claim 8, **characterized in that** the recess (88) includes a radially extending opening in the cylinder tube end side.

10. Device (10, 90, 110) according to any one of the preceding claims, **characterized in that** the connection module has an outer and/or inner thread for screwing on to a free end of the cylinder tube (22 through 28).

11. Device (10, 90, 110) of claim 9 or 10, **characterized in that** the connection module is configured as a cover component for closing off the free end of the cylinder tube (22 through 28).

12. Device (10, 90, 110) of claim 9, 10 or 11, **characterized in that** the connection module is configured as an abutment part for the axial stroke limitation of the working piston (14, 16).

13. Device (10, 90, 110) according to any one of the claims 9 through 12, **characterized in that** the connection module includes damping means for damping abutment of the working piston (14, 16).

14. Device (10, 90, 110) according to any one of the claims 9 through 13, **characterized in that** the connection module can be screwed onto the cylinder tube at differing depths to change the stroke of the working piston (14, 16) and therefore the rotational angle of the pivoting part (20) in dependence on the screw-in depth of the connection module.

15. Device (10, 90, 110) of claim 14, **characterized in that** a arresting means (100) for fixing a location of the connection module at a pre-determined axial position are provided on the connection module and/or on the housing (12, 113).

16. Device (10, 90, 110) according to any one of the claims 9 through 15, **characterized in that** the connection module includes a sleeve (72, 116) which can be screwed onto the cylinder tube as well as a closing part (74) in screwed engagement with the sleeve (72, 116).

17. Device (10, 90, 110) of claim 16, **characterized in that** the sleeves (72, 116) can be adjusted in an axial direction with respect to the cylinder tubes (22 through 28) and/or that the closing part (74) can be adjusted in the axial direction with respect to the sleeves (72, 116).

18. Device (10, 90, 110) according to any one of the claims 10 through 17, **characterized in that** the connection module includes an abutment part (114) which can be displaced into at least an axially inner and an axially outer position, wherein the abutment part (114) can be locked in at least its inner position.

19. Device (10, 90, 110) according to any one of the claims 9 through 18, **characterized in that** the connection module (62, 64) has at least one recess (88) extending in an axial direction at an inner side for fashioning a connection between the air chamber (84) and the pressure chamber (32, 34, 36, 38).

## Revendications

1. Dispositif de rotation ou de pivotement (10, 90, 110) comportant une enveloppe (12), au moins un piston de travail (14, 16) logé dans l'enveloppe (12) et pouvant être actionné par un moyen de compression et un élément de pivotement (20) monté de manière à pouvoir être tourné dans l'enveloppe (12) et entraîné en rotation par le piston de travail (14, 16) par l'intermédiaire d'un accouplement rotatif (18), le piston de travail (14, 16) étant monté de manière à pouvoir être déplacé dans au moins un tube cylindrique (22 à 28) pouvant être vissé dans l'enveloppe (12) par le biais d'un filetage (58), la face du tube cylindrique (22 à 28) orientée à l'opposé de l'enveloppe comportant un filetage (66) et un module de raccordement (62, 64, 92, 112) pouvant être vissé sur le filetage, le module de raccordement (62, 64, 92, 112) étant rendu étanche par rapport à l'enveloppe (12) sur la face située à l'extérieur dans le sens radial, de manière à former une chambre à air (84) communiquant avec la chambre de pression (32, 34, 36, 38), laquelle chambre à air peut être reliée à une conduite de pression par l'intermédiaire de raccords (86) côté enveloppe.

2. Dispositif (10, 90, 110) selon la revendication 1, **caractérisé en ce que** le piston de travail (14, 16) peut être mis en pression par deux côtés de pression (40, 42, 44, 46).

3. Dispositif (10, 90, 110) selon la revendication 1 ou 2, **caractérisé en ce que** le tube cylindrique (22 à 28) s'étend au moins sur les deux côtés de pression (40, 42 et 44, 46).

4. Dispositif (10, 90, 110) selon la revendication 3, **caractérisé en ce que** chaque côté de pression (40, 42 et 44, 46) du piston est monté de manière à pouvoir être déplacé dans un tube cylindrique (22 à 28) séparé.

5. Dispositif (10, 90, 110) selon l'une des revendications précédentes, **caractérisé en ce que** l'accouplement rotatif (18) comprend un segment d'accouplement (48, 50) de type crémaillère côté piston et, côté élément de pivotement, un pignon (52) s'engrenant dans le segment d'accouplement (48, 50).

6. Dispositif (10, 90, 110) selon l'une des revendications précédentes, **caractérisé en ce que** le filetage prévu sur le côté libre du tube cylindrique (22 à 28) pour le vissage du module de raccordement (62, 64, 92, 112) est un filetage mâle et/ou femelle (66).

7. Dispositif (10, 90, 110) selon l'une des revendications précédentes, **caractérisé en ce que**, pour l'étanchéité, il est prévu des moyens d'étanchéité (68) entre la surface de chemise extérieure dans le sens radial du module de raccordement (62, 64, 92, 112) et une surface de cylindre (82) de l'enveloppe (12) située à l'intérieur dans le sens radial, de telle manière qu'un guidage de l'air est possible indépendamment de la profondeur de vissage du module de raccordement (62, 64).

8. Dispositif (10, 90, 110) selon l'une des revendications précédentes, **caractérisé en ce que**, pour faire communiquer la chambre à air (84) avec la chambre de pression (32, 34, 36, 38), le module de raccordement (62, 64) présente au moins une cavité (88) sur la face intérieure s'étendant dans la direction axiale.

9. Dispositif (10, 90, 110) selon la revendication 8, **caractérisé en ce que** les cavités (88) comportent un évidement s'étendant dans le sens radial sur les côtés frontaux de tube cylindrique.

10. Dispositif (10, 90, 110) selon l'une des revendications précédentes, **caractérisé en ce que** le module de raccordement comporte un filetage mâle et/ou femelle pour le vissage sur l'extrémité libre du tube cylindrique (22 à 28).

11. Dispositif (10, 90, 110) selon la revendication 9 ou 10, **caractérisé en ce que** le module de raccordement est réalisé sous forme d'élément de couvercle pour fermer l'extrémité libre du tube cylindrique (22 à 28).

12. Dispositif (10, 90, 110) selon la revendication 9, 10 ou 11, **caractérisé en ce que** le module de raccordement est réalisé sous forme d'élément de butée afin de limiter la course axiale du piston de travail (14, 16).

13. Dispositif (10, 90, 110) selon l'une des revendications 9 à 12, **caractérisé en ce que** le module de raccordement comporte des moyens d'amortissement afin d'amortir la butée du piston de travail (14, 16).

14. Dispositif (10, 90, 110) selon l'une des revendications 9 à 13, **caractérisé en ce que** le module de raccordement peut être vissé plus ou moins profondément sur le tube cylindrique, la profondeur de vissage du module de raccordement pouvant modifier la course du piston de travail (14, 16) et ainsi l'angle de torsion de l'élément de pivotement (20).

15. Dispositif (10, 90, 110) selon la revendication 14, **caractérisé en ce que**, sur le module de raccordement et/ou sur l'enveloppe (12, 113), il est prévu des moyens de fixation (100) pour la fixation du module de raccordement dans une position axiale pouvant être prédéterminée.

16. Dispositif (10, 90, 110) selon l'une des revendications 9 à 15, **caractérisé en ce que** le module de raccordement comporte un manchon (72, 116) pouvant être vissé sur le tube cylindrique et un élément de fermeture (74) vissé avec le manchon (72, 116).

17. Dispositif (10, 90, 110) selon la revendication 16, **caractérisé en ce que** le manchon (72, 116) peut être réglé dans le sens axial par rapport au tube cylindrique (22 à 28) et/ou l'élément de fermeture (74) dans le sens axial par rapport au manchon (72, 116).

18. Dispositif (10, 90, 110) selon l'une des revendications 10 à 17, **caractérisé en ce que** le module de raccordement comprend un élément de butée (114) mobile dans au moins deux positions, une position intérieure dans le sens axial et une position extérieure dans le sens axial, l'élément de butée (114) pouvant être verrouillé au moins dans sa position intérieure.

19. Dispositif (10, 90, 110) selon l'une des revendications 9 à 18, **caractérisé en ce que**, pour faire communiquer la chambre à air (84) avec la chambre de pression (32, 34, 36, 38), le module de raccordement (62, 64) présente au moins une cavité (88) sur la face intérieure s'étendant dans la direction axiale.
